# EUROPÄISCHE PATENTANMELDUNG

(11) **EP 0 211 226 A1**
(43) Veröffentlichungstag der Anmeldung: **25.02.1987**
(21) Anmeldenummer: 86108867.2
(22) Anmeldetag: 30.06.1986
(51) Int. Cl.: H01F 41/04, H01F 5/00

(54) **Spule, insbesondere für ein elektromagnetisch betätigbares Kraftstoffeinspritzventil sowie Verfahren zu ihrer Herstellung**

(30) Priorität: 05.08.1985 DE 3528015
(71) Anmelder: VDO Adolf Schindling AG, D-60487 Frankfurt (DE)
(72) Erfinder: Horn, Martin, D-6442 Rotenburg (DE); Mally, Joachim, D-6446 Neutershausen (DE); Steinbrink, Rainer, D-6239 Eppstein 2 (DE)
(74) Vertreter: Klein, Thomas, Dipl.-Ing. (FH)

(57) **Zusammenfassung**

Eine Spule, welche vorzugsweise für ein elektromagnetisch betätigbares Kraftstoffeinspritzventil bestimmt ist. erhält zunächst eine unifilare Wicklung mit einer genauen Wicklungs-zahl. Danach wird der ohmsche Widerstand der unifilaren Wicklung gemessen und eine Drahtüberlänge festgelegt, welche zum Erreichen eines gewünschten ohmschen Widerstandes notwendig ist.

Diese Drahtüberlänge wird dann bifilar auf die unifilare Wicklung gewickelt.

## Beschreibung

Die Erfindung bezieht sich auf eine Spule, insbesondere für ein elektormagnetisch betätigbares Kraftstoffeinspritzventil, welche auf einem Spulenkörper eine Wicklung mit genau festgelegter Windungszahl hat.Weiterhin betrifft die Erfindung ein Verfahren zur Herstellung einer solchen Spule.

Bei Spulen kommt es vielfach darauf an, daß diese bei einem bestimmten Stromfluß eine möglichst genau festgelegte magnetische Kraft ausüben. Da die Windungszahl die magnetische Kraft bestimmt, ist damit festgelegt, wieviele Windungen eine solche Spule haben muß, um die gewünschte Kraftwirkung aufzuweisen. Leider ist jedoch bei stets gleicher Windungszahl der ohmsche Widerstand verschiedener Spulen nicht immer gleich, weil die Drahtquerschnitte schwanken und die Drahtlegierung nicht immer völlig gleich ist. Will man bei verschiedenen Spulen einen stets gleichen Widerstand haben, so muß man zwangsläufig unterschiedliche Windungslängen und damit unterschiedliche Induktivitäten in Kauf nehmen.

Der Erfindung liegt die Aufgabe zugrunde, eine Spule, insbesondere für ein elektromagnetisch betätigbares Kraftstoffeinspritzventil zu entwickeln, die bei stets gleichem ohmschen Widerstand eine genau festlegbare Windungszahl hat. Weiterhin soll ein Verfahren zur Herstellung einer solchen Spule entwickelt werden.

Die erstgenannte Aufgabe wird erfindungsgemäß dadurch gelöst, daß die Spule eine die Windungszahl bestimmende Unifilarwicklung und daran anschließend zur Erzeugung eines gewünschten ohmschen Widerstandes eine Bifilarwicklung aufweist.

Durch diese Gestaltung kann man bei einer Spule sowohl die Windungszahl als auch den ohmschen Widerstand unabhängig voneinander sehr genau einstellen. Verschiedene Spulen habe deshalb bei gleicher Spannung einen gleichen Stromfluß und üben aufgrund der gleichen Windungszahl däbei eine völlig gleiche magnetische Kraft aus. Deshalb sind die Spulen ganz besonders gut für elektromagnetisch betätigbare Kraftstoffeinspritzventile geeignet.

Die zweitgenannte Aufgabe wird erfindungsgemäß dadurch gelöst, daß zur Erzeugung einer gewünschten Induktivität zunächst der Wicklungsdraht unifilar auf den Spulenkörper gewickelt und anschließend der ohmsche Widerstand der Spulenwicklung einschließlich einer Drahtüberlänge gemessen wird, daß danach zur Erreichung eines gewünschten Gesamtwiderstandes die Drahtüberlänge aufgrund des gemessenen Widerstandswertes und des spezifischen Drahtwiderstandes verkürzt und die Drahtüberlänge dann zu einer Schlaufe gelegt und als Bifilarwicklung auf die Unifilarwicklung gewickelt wird.

Durch diese Verfahrensweise entsteht mit äußerst geringem Aufwand eine Spule, welche sowohl eine genau festlegbare Windungszahl als auch einen genau einzuhaltenden ohmschen Widerstand hat.

Die Erfindung läßt verschiedene Ausführungsformen zu. Zu ihrer weiteren Erläuterung wird nunmehr auf die Zeichnung Bezug genommen. Diese zeigt in
Fig. 1 einen Längsschnitt durch ein elektromagnetisches Einspritzventil mit der erfindungsgemäßen Spule,
Fig. 2 eine Seitenansicht der Spule im gegenüber Figur 1 vergrößerten Maßstab.

Das dargestellte Kraftstoffeinspritzventil hat in einem Ventilgehäuse 1 einen Wickelkörper 2, auf den eine Wicklung 3 gewickelt ist. Durch den Wickelkörper 2 erstreckt sich ein mit einer Durchgangsbohrung 5 versehener Weicheisenkern 4, der mit einem aus dem Ventilgehäuse 1 herausragenden Ende einen Einlaßstutzen 6 bildet.

Der anderen Stirnseite des Weicheisenkerns 4 steht unter Bildung eines Luftspaltes ein Anker 7 gegenüber, der an seiner dem Weicheisenkern 4 entgegengesetzten Seite eine koaxial sich erstreckende Ventilnadel 8 besitzt. Am unteren Ende der Ventilnadel 8 ist ein Schließglied 9 angeordnet, welches einen Ventilauslaß 10 zu verschliessen vermag.

Eine Druckfeder 11 drückt den Anker 7 in der Zeichnung gesehen nach unten und dadurch das Schließglied 9 in Schließstellung, sobald die Wicklung 3 nicht bestromt ist. Fließt durch die Wicklung 3 Strom, dann wird der Anker 7 zum Weicheisenkern 4 hin angezogen, so daß das Schließglied 9 in die dargestellte Offenstellung gelangt.

Die Figur 2 zeigt vergrößert den Spulenkörper 2, an dem zwei Kontaktfahnen 12, 13 angebracht sind. Von der Kontaktfahne 12 aus ist der elektrische Draht zur Wickelfläche der Spule geführt und dann in einem Drehsinn, also unifilar, so lange auf die Spule gewickelt, bis daß eine Wicklung 3a mit der gewünschten Wicklungszahl erzeugt ist. Zu erkennen ist, daß sich an diese unifilare Wicklung 3a eine bifilare Wicklung 3b anschließt, deren Ende zur Kontaktfahne 13 geführt ist. Die bifilare Wicklung 3b ist durch eine Schlaufe gebildet, deren Länge nach Bestimmung des ohmschen Widerstandes der unifilaren Wicklung festgelegt wird, um einen genauen ohmschen Widerstand zu erreichen.

## Patentansprüche

1. Spule, insbesondere für ein elektromagnetisch betätigbares Kraftstoffeinspritzventil, welche auf einem Spulenkörper eine genau festgelegte Windungszahl hat, dadurch qekennzeichnet, daß die Spule eine die Windungszahl bestimmende Unifilarwicklung (3a) und daran anschließend zur Erzeugung eines gewünschten ohmschen Widerstandes eine Bifilarwicklung (3b) aufweist.

2. Verfahren zu Herstellung einer Spule, insbesondere für ein elektormagnetisch'betätigbares Kraftstoffeinspritzventil, bei dem auf einen Spulenkörper Wicklungsdraht gewickelt wird, dadurch gekennzeichnet, daß zur Erzeugung einer gewünschten Induktivität zunächst der Wicklungsdraht unifilar auf den Spulenkörper gewickelt und anschließend der ohmsche Widerstand der Spulenwicklung einschließlich einer Drahtüberlänge gemessen wird, daß danach zur Erreichung eines gewünschten Gesamtwiderstandes die Drahtüberlänge aufgrund des gemessenen Widerstandswertes und des spezifischen Drahtwiderstandes verkürzt und die Drahtüberlänge dann zu einer Schlaufe gelegt und als Bifilarwicklung auf die Unifilarwicklung gewickelt wird.
